# EUROPÄISCHE PATENTSCHRIFT

(11) **EP 2 157 898 B1**
(45) Veröffentlichungstag und Bekanntmachung des Hinweises auf die Patenterteilung: **17.02.2016**
(21) Anmeldenummer: 08759096.4
(22) Anmeldetag: 29.05.2008
(51) Int. Cl.: E06B 3/46, A47K 3/34, E05D 15/56

(54) **SCHIEBETÜR UND DUSCHABTRENNUNG MIT SCHIEBETÜR**
SLIDING DOOR AND SHOWER PARTITION WITH SLIDING DOOR
PORTE COULISSANTE ET PAROI DE DOUCHE À PORTE COULISSANTE

(30) Priorität: 18.06.2007 DE 102007028473
(43) Veröffentlichungstag der Anmeldung: 03.03.2010
(73) Patentinhaber: KERMI GmbH, 94447 Plattling (DE)
(72) Erfinder: WEBER, Jürgen, 94491 Hengersberg (DE)
(74) Vertreter: Patentanwälte Bressel und Partner mbB
(86) Internationale Anmeldenummer: PCT/EP2008/004559
(87) Internationale Veröffentlichungsnummer: WO 2008/155030

(56) Entgegenhaltungen:
- EP-A- 1 398 441
- WO-A-2004/022894
- AT-B- 365 732
- US-A- 5 461 829

## Beschreibung

Die Erfindung betrifft eine Dusche nach dem Oberbegriff des Anspruchs 1.

Duschabtrennungen mit Schiebetüren sind in unterschiedlichsten Ausgestaltungsvarianten aus dem Stand der Technik bekannt. Dabei wird zwischen Rahmen- und rahmenlosen Konstruktionen unterschieden.

Aus der WO 94/24917 ist eine Duschabtrennung vorbekannt, bei welcher die Trennscheiben an einem Teleskoparm gelagert sind. Derartige Konstruktionen sind jedoch sehr aufwändig und störanfällig.

Aus der AT-PS 365 732 ist eine Schiebetür mit mehreren Schlebeflügeln und einem Blendrahmen zum Abtrennen einer Dusche vom übrigen Raum bekannt, wobei die Schiebetürflügel mit in Führungsnuten des Blendrahmens eingreifenden Rollen ausgerüstet sind. Die Blendrahmen bestehen dabei aus teleskopartig ineinander schiebbare Profile. Diese Druckschrift offenbart eine Dusche, die die Merkmale des Oberbegriffs des Anspruchs 1 aufweist.

Eine weitere Trennwand für Duschen mit einer Schiebetür ist aus der DE 43 08 413 bekannt geworden. Die Schiebtür ist dabei mit Tragrollen gelagert, die auf der Oberseite der Führungsschiene abrollen. An der Unterseite der Führungsschiene ist eine ebenfalls auf der Führungsschiene abrollende weitere Rolle vorhanden, wobei Tragrolle und Gegenführungsrolle durch einen zumindest die Führungsschiene übergreifenden Beschlag untereinander verbunden sind. Die Tragrollen sind an der Schiebetür so befestigt, dass die Befestigungsachse oberhalb des feststehenden Wandteils verläuft. Dadurch ergibt sich, dass stets der Schiebeflügel höher als das feststehende Seitenteil ausgebildet ist.

Derartige Konstruktionen sind aber nicht geeignet bei so genannten bodenfreien (ohne Schwellenbereich) Duschabtrennungen eine ausreichend beständige Abdichtung zu gewährleisten. Die Aufgabe der Erfindung besteht deshalb darin, eine Dusche mit einer Duschabtrennung mit mindestens einem Türflügel vorzuschlagen, die eine ausreichend beständige Abdichtung bei einer so genannten bodenfreien Konstruktion ermöglicht. Erfindungsgemäß wird diese Aufgabe durch die Merkmale des Anspruchs 1 gelöst.

Demnach beinhaltet die Erfindung eine Dusche für eine Duschabtrennung, die mindestens einen Türflügel umfasst, der mit Hilfe von an der oberen Kante des Türflügels im Abstand voneinander angeordneten Rollen oder Gleitern die in Führungsschienen eines oberen Rahmenprofils eingreifen verschiebbar ist, wobei die Rollen oder Gleiter über Beschläge mit dem Türflügel verbunden sind. Erfindungsgemäß ist vorgesehen, dass für die Abstützung jeder Rolle bzw. jedes Gleiters des Türflügels die Führungsschiene einen oberen geradlinigen horizontalen Verlauf und eine neben diesem angeordnete Vertiefung aufweist, wobei die Vertiefung einen unteren geradlinigen horizontalen Verlauf und eine ansteigende Rampe aufweist, wobei die Rampe sich zwischen dem unteren Verlauf und dem oberen Verlauf erstreckt, wodurch die Rollen oder Gleiter und damit der Türflügel im Schienenverlauf beim Öffnungs- bzw. Schließvorgang anhebbar und/oder absenkbar sind. Das Anheben und Senken der Rollen oder Gleiter kann dabei in Abhängigkeit von der Ausführung entweder gleichzeitig oder parallel zueinander erfolgen. Dadurch wird vorteilhaft ermöglicht, dass bei so genannten bodenfreien (ohne Schwellenbereich) Duschabtrennungen eine ausreichend beständige Abdichtung gewährleistet wird.

Vorteilhaft sind die Rollen oder Gleiter dazu über ihren Umfang mit mindestens einer Führungsnut versehen. Nach einer Ausführung der Erfindung sind mehrere parallel nebeneinander verlaufende Führungsschienen vorgesehen. Besonders vorteilhaft ist in einer Ausführung der Erfindung vorgesehen, dass mindestens zwei parallel zueinander verlaufende Führungsschienen und mindestens zwei voneinander beabstandete Rollen oder Gleiter vorgesehen sind, wobei jede Rolle auf einer anderen Führungsschiene verläuft, und die Führungsschienen auf der zum Rahmenprofil gerichteten Seite aus dem unteren geradlinigen Verlauf parallel schräg und/oder kurvenartig als Rampe ansteigen, wobei die Rampe sich zwischen dem unteren Verlauf und dem oberen Verlauf erstreckt und dann abschnittsweise geradlinig und horizontal auf dem oberen Verlauf verlaufen, wobei sich der obere Verlauf dieser Führungsschiene bis an die Seite des Rahmenprofils fortsetzt, während bei der anderen Führungsschiene neben dem oberen Verlauf eine vertikal abfallende Vertiefung angeordnet ist, wobei die Vertiefung einen unteren geradlinigen horizontalen Verlauf und eine zum oberen Verlauf ansteigende Rampe aufweist, wobei sich der obere Verlauf horizontal und geradlinig und parallel zum oberen Verlauf der Führungsschiene bis an die Seite des Rahmenprofils fortsetzt. Nach einer anderen bevorzugten Ausführung der Erfindung ist vorgesehen, dass eine Rolle als Doppelrolle mit mindestens zwei parallel zueinander angeordneten umlaufenden Führungsnuten und eine weitere Rolle als Einfachrolle mit einer umlaufenden Führungsnut ausgebildet ist, wobei mindestens zwei parallel zueinander verlaufende Führungsschienen vorgesehen sind, wobei eine Führungsschiene mit einem wechselnden Verlauf von geradlinigen horizontalen oberen Verläufen, schräg ansteigenden Rampen, unteren Verläufen und vertikal abfallenden Vertiefungen über das gesamte Breite des oberen Rahmenprofils verläuft Rahmenprofil verläuft, während die andere Führungsschiene nur geradlinig horizontal ausgebildet ist, wobei deren Höhe dem oberen Verlauf der anderen erstgenannten Führungsschiene entspricht.

Dabei ist die Führungsschiene mit dem gleich bleibenden geradlinigen horizontalen Verlauf parallel zur anderen Führungsschiene vorzugsweise nur in einem begrenzten Abschnitt innerhalb des oberen Rahmenprofils angeordnet. Vorteilhaft ist der begrenzte Abschnitt dazu annähernd mittig innerhalb des oberen Rahmenprofils angeordnet und verläuft parallel zur anderen Führungsschiene, die innerhalb dieses Abschnitts folgenden Verlauf aufweist: geradlinig, horizontal verlaufende Erhebung, eine sich daran anschließende vertikal abfallenden Vertiefung die abschnittsweise einem horizontalen und geradlinigen aber tieferen Verlauf folgt und eine sich daran anschließenden schräg oder kurvenartig ansteigenden Erhebung, die horizontal und geradlinig ausläuft.

Nach einer weiteren besonders bevorzugten Ausführung der Erfindung sind innerhalb der Rahmenprofils mindestens zwei höhenversetzt übereinander, parallel verlaufende Führungsschienen vorgesehen, wobei mindestens eine Rolle in der oberen Führungschiene und mindestens eine weitere Rolle in der unteren Führungsschiene verläuft, wobei die Beschläge zur Verbindung der Rollen oder Gleiter mit dem Türflügel unterschiedlich lang ausgebildet sind und die Führungsschienen in Bezug auf die Anordnung von Rampen und Vertiefungen einen voneinander abweichenden Verlauf aufweisen. Vorteilhaft sind die Führungsschienen dabei derart ausgebildet sind, dass die voneinander beabstandeten Rollen oder Gleiter im geschlossen Zustand des Türflügels in einer Vertiefung der Führungsschiene ruhen und bei Öffnung des Türflügels einer schräg oder kurvenartigen ansteigenden Rampe bis zu einem oberen horizontalen geradlinigen Verlauf folgen.

Nachfolgend wird die Erfindung anhand von Ausführungsbeispielen in Verbindung mit der Zeichnung näher beschrieben. Dabei zeigen:
- Fig. 1: eine schematische perspektivische Darstellung einer Ausführung der Duschabtrennung einer Dusche mit einem verschiebbaren Türflügel,
- Fig. 2: eine Vorderansicht der Ausführung nach Fig. 1,
- Fig. 3: eine Schnittansicht längs der Linie A - A der Fig. 2,
- Fig. 4: eine Schnittansicht längs der Linie B - B der Fig. 2,
- Fig. 5: eine Draufsicht der Ausführung nach Fig. 2,
- Fig. 6: eine schematische perspektivische Darstellung einer weiteren Ausführung einer Duschabtrennung mit einem verschiebbaren Türflügel,
- Fig. 7: eine Vorderansicht der Ausführung nach Fig. 6,
- Fig. 8: eine Schnittansicht längs der Linie A - A der Fig. 7,
- Fig. 9: eine Schnittansicht längs der Linie B - B der Fig. 7,
- Fig. 10: eine Draufsicht der Ausführung nach Fig. 7,
- Fig. 11: eine schematische perspektivische Darstellung einer weiteren Ausführung einer Duschabtrennung mit einem verschiebbaren Türflügel,
- Fig. 12: eine Vorderansicht der Ausführung nach Fig. 11,
- Fig. 13: eine Schnittansicht längs der Linie A - A der Fig. 12,
- Fig. 14: eine Schnittansicht längs der Linie B - B der Fig. 12,
- Fig. 15: eine Draufsicht der Ausführung nach Fig. 12.

Die Fig. 1 zeigt in schematischer und perspektivischer Darstellung eine Duschabtrennung A ohne Duschwanne und den übrigen Wänden mit einer feststehenden Trennwand 1 und einem verschiebbaren Türflügel 2, die innerhalb eines Rahmenprofils 3 angeordnet sind. Mit den Bezugszeichen 3.2 und 3.3 sind die vertikalen die Duschabtrennung A begrenzenden Rahmenprofile bezeichnet. Der Türflügel 2 ist mit Hilfe von an der oberen Kante des Türflügels im Abstand voneinander angeordneten Rollen 4, 5 die in die Führungsschienen 8, 9 des oberen Rahmenprofils 3.1 eingreifen verschiebbar. Die Rollen 4, 5 sind über die Beschläge 6, 7 mit dem Türflügel 2 verbunden. Die Führungsschienen 8, 9 weisen neben einem geradlinigen horizontalen Verlauf a ansteigende Rampen b und neben diesem angeordnete Vertiefungen mit einen unteren geradlinigen horizontalen Verlauf c auf, wodurch die Rollen 4, 5 oder Gleiter und damit der Türflügel 2 im Schienenverlauf beim Öffnungs- bzw. Schließvorgang anhebbar und/oder absenkbar ist. Bei der vorliegenden Variante nach den Fig. 1 bis 5 steigen die beiden Führungsschienen an der Seite des vertikalen Rahmenprofils 3.3 aus einem unteren geradlinigen horizontalen Verlauf c zunächst schräg zu einer Rampe b an und verlaufen dann abschnittsweise a geradlinig und horizontal, wobei sich der obere horizontale und geradlinige Verlauf a der Führungsschiene 9 bis an die Seite des Rahmenprofils 3.2 fortsetzt. Bei der Führungsschiene 8 folgt auf den oberen horizontalen geradlinigen Verlauf a eine vertikal abfallende Vertiefung, die anschließend abschnittsweise einem horizontalen und geradlinigen aber tieferen Verlauf c folgt und anschließend wieder zu einer Rampe b ansteigt, die sich mit einem oberen horizontalen und geradlinigen Verlauf a parallel zur anderen Führungsschiene 9 bis an die Seite des Rahmenprofils 3.2 fortsetzt. Im geschlossenen Zustand befinden sich die beiden Rollen 4, 5 am tiefsten Punkt im Bereich c, wobei die Rolle 4 nahe des linken Rahmenprofils 3.3 liegt. Der Türflügel 2 steht auf dem Boden bzw. nahe dem Boden. Die Rolle 4 greift mit ihrer Führungsnut 4.1 in die Schiene 9 ein und die Rolle 5 verläuft mit der Führungsnut 5.1 auf der Schiene 8. Beim Öffnen werden die Rollen 4, 5 über die Rampen b auf den oberen Verlauf a angehoben und verbleiben im vollständig geöffneten Zustand auf diesem Niveau. Das Schließen der Tür erfolgt in der umgekehrten Reihenfolge. Die Ausbildung der Führungsschienen 8, 9 ermöglicht es den Türflügel 2 unter Berücksichtigung der optimalen Rollenabstände immer horizontal zu halten. Der Türflügel 2 wird mit minimalem Kraftaufwand angehoben bzw. abgesenkt mit einem geschmeidigen Ablauf einer Hebe- und Senkfunktion.

In den Fig. 6 bis 10 ist eine weitere Variante B der Erfindung dargestellt. Bei dieser Ausführung ist die Rolle 4 als Doppelrolle mit zwei parallel zueinander angeordneten umlaufenden Führungsnuten 4.1, 4.2 ausgebildet, wobei die zweite Rolle 5 eine Einfachrolle mit einer umlaufenden Führungsnut 5.1 ist. Auch hier sind zwei parallel zueinander verlaufende Führungsschienen 8, 9 vorgesehen sind, wobei die Führungsschiene 8 wieder mit einem wechselnden Verlauf von geradlinigen horizontalen Verläufen a, schräg ansteigenden Rampen b und vertikal abfallenden Vertiefungen mit einem daran anschließenden unteren geradlinigen horizontalen Verlauf c über das gesamte Rahmenprofil 3.1 verläuft. Die Führungsschiene 9 ist hier jedoch nur als geradliniger horizontaler Verlauf a ausgebildet, wobei dessen Höhe der maximalen Erhebung der Führungsschiene 8 entspricht. Die Führungsschiene 9 ist hier nur abschnittsweise im annähernd mittleren Bereich des oberen Rahmenprofils 3.1 als geradlinige horizontale Verlauf a ausgebildet. Eine Ausbildung bis an eine Seite des Rahmenprofils ist auch möglich. Links und rechts davon schließen sich jeweils vertikal abfallende Vertiefungen an, die bis an die Seiten der vertikalen Rahmenprofile 3.3 bzw. 3.2 einem unteren geradlinigen horizontalen Verlauf c folgen. Sowohl die Doppelrolle 4, als auch die Einfachrolle 5 verlaufen auf der Führungsschiene 8, wobei die Doppelrolle 4 beim Schiebevorgang sowohl auf der Schiene 8 als auch auf der Schiene 9 verläuft.

Im geschlossenen Zustand befinden sich die beiden Rollen 4, 5 am tiefsten Punkt im Verlauf c, wobei die Doppelrolle 4 nahe des linken Rahmenprofils 3.3 liegt. Der Türflügel 2 steht auf dem Boden bzw. nahe dem Boden. Die Rolle 4 greift mit ihrer Führungsnut 4.1 in die Schiene 8 ein und die Rolle 5 verläuft mit der Führungsnut 5.1 ebenfalls auf der Schiene 8. Beim Öffnen werden die Rollen 4 und 5 über die Rampen b auf die Verläufe a angehoben. Um ein Absenken der Rolle 4 in die sich an den Verlauf a anschließende Vertiefung der Schiene 8 zu verhindern, ist die Rolle 4 als Doppelrolle ausgebildet, die an diesem Punkt mit ihrer Führungsnut 4.2 auf dem oberen Verlauf a der Führungsschiene 9 weiterverläuft. Beide Rollen verbleiben im vollständig geöffneten Zustand auf diesem Niveau. Das Schließen der Tür erfolgt in der umgekehrten Reihenfolge.

In den Fig. 11 bis 15 ist eine weitere Variante C der Erfindung dargestellt. Bei dieser Ausführung sind innerhalb des oberen Rahmenprofils 3.1 mindestens zwei höhenversetzt übereinander, parallel verlaufende Führungsschienen 8, 9 vorgesehen, wobei eine Rolle 4 in der oberen Führungschiene 8 und die Rolle 5 in der unteren Führungsschiene 9 verläuft. Die Beschläge 6, 7 zur Verbindung der Rollen 4, 5 mit dem Türflügel 2 sind unterschiedlich lang ausgebildet. Die Führungsschienen 8, 9 weisen in Bezug auf die Anordnung von ansteigende Erhebungen b und abfallende Vertiefungen c einen voneinander abweichenden Verlauf auf.

Die Führungsschienen 8, 9 sind hier derart ausgebildet, dass die voneinander beabstandeten Rollen 4, 5 im geschlossen Zustand des Türflügels jeweils in einer Vertiefung der Führungsschiene 8 bzw. 9 ruhen und bei Öffnung des Türflügels 2 einer schräg ansteigenden Rampe b auf einen oberen geradlinigen horizontalen Verlauf a folgen.

Im geschlossenen Zustand befinden sich die beiden Rollen 4, 5 am tiefsten Punkt im Verlauf c, wobei die Rolle 4 nahe des linken Rahmenprofils 3.3 liegt. Der Türflügel 2 steht auf dem Boden bzw. nahe dem Boden. Die Rolle 4 greift mit ihrer Führungsnut 4.1 in die obere Schiene 8 ein und die Rolle 5 verläuft mit der Führungsnut 5.1 auf der unteren Schiene 9. Beim Öffnen werden die Rollen 4, 5 über die Rampen b auf den oberen Verlauf a angehoben und verbleiben im vollständig geöffneten Zustand auf diesem Niveau. Das Schließen der Tür erfolgt in der umgekehrten Reihenfolge.

## Patentansprüche

1. Dusche mit einer Duschabtrennung, die mindestens einen Türflügel umfasst, der mit Hilfe von an der oberen Kante des Türflügels im Abstand voneinander angeordneten Rollen oder Gleitern die in Führungsschienen eines oberen Rahmenprofils eingreifen verschiebbar ist, wobei die Rollen oder Gleiter über Beschläge mit dem Türflügel verbunden sind, **dadurch gekennzeichnet, dass** für die Abstützung jeder Rolle bzw. jedes Gleiters (4, 5) des Türflügels (2) die Führungsschiene einen oberen geradlinigen horizontalen Verlauf (a) und eine neben diesem angeordnete Vertiefung aufweist, wobei die Vertiefung einen unteren geradlinigen horizontalen Verlauf (c) und eine ansteigende Rampe (b) aufweist, wobei die Rampe sich zwischen dem unteren Verlauf (c) und dem oberen Verlauf (a) erstreckt, wodurch die Rollen oder Gleiter (4, 5) und damit der Türflügel (2) im Schienenverlauf beim Öffnungs- bzw. Schließvorgang anhebbar und/oder absenkbar sind.

2. Dusche nach Anspruch 1, **dadurch gekennzeichnet, dass** die Rollen oder Gleiter (4, 5) über ihren Umfang mit mindestens einer Führungsnut (4.1, 5.1) versehen sind.

3. Dusche nach den Ansprüchen 1 und 2, **dadurch gekennzeichnet, dass** mehrere parallel nebeneinander verlaufende Führungsschienen (8, 9) vorgesehen sind.

4. Dusche nach den Ansprüchen 1 bis 3, **dadurch gekennzeichnet, dass** mindestens zwei parallel zueinander verlaufende Führungsschienen (8, 9) und mindestens zwei voneinander beabstandete Rollen (4, 5) vorgesehen sind, wobei die Rolle (4) auf der Führungsschiene (9) und die Rolle (5) auf der Führungsschiene (8) verläuft, und die Führungsschienen (8, 9) auf der zum Rahmenprofil (3.3) gerichteten Seite aus dem unteren geradlinigen Verlauf (c) parallel schräg und/oder kurvenartig als Rampe (b) ansteigen, wobei die Rampe (b) sich zwischen dem unteren Verlauf (c) und dem oberen Verlauf (a) erstreckt und dann abschnittsweise geradlinig und horizontal auf dem oberen Verlauf (a) verlaufen, wobei sich der obere Verlauf (a) der Führungsschiene (9) bis an die Seite des Rahmenprofils (3.2) fortsetzt, während bei der Führungsschiene (8) neben dem oberen Verlauf (a) eine vertikal abfallende Vertiefung angeordnet ist, wobei die Vertiefung einen unteren geradlinigen horizontalen Verlauf (c) und eine zum oberen Verlauf (a) ansteigende Rampe (b) aufweist, ,wobei sich der obere Verlauf (a) horizontal und geradlinig und parallel zum oberen Verlauf (a) der Führungsschiene (9) bis an die Seite des Rahmenprofils (3.2) fortsetzt.

5. Dusche nach Anspruch 1, **dadurch gekennzeichnet, dass** eine Rolle (4) Doppelrolle mit mindestens zwei parallel zueinander angeordneten umlaufenden Führungsnuten (4.1, 4.2) und eine weitere Rolle (5) als Einfachrolle mit einer umlaufenden Führungsnut (5.1) ausgebildet ist, wobei mindestens zwei parallel zueinander verlaufende Führungsschienen (8, 9) vorgesehen sind, wobei eine Führungsschiene (8) mit einem wechselnden Verlauf von geradlinigen horizontalen oberen Verläufen (a), schräg ansteigenden Rampen (b), unteren Verläufen (c) und vertikal abfallenden Vertiefungen über die gesamte Breite des oberen Rahmenprofils (3.1) verläuft, während die andere Führungsschiene (9) nur geradlinig horizontal ausgebildet ist, wobei deren Höhe dem oberen Verlauf (a) der Führungsschiene (8) entspricht.

6. Dusche nach Anspruch 1 und 5, **dadurch gekennzeichnet, dass** die Führungsschiene (9) mit dem gleich bleibenden geradlinigen horizontalen oberen Verlauf (a) parallel zur anderen Führungsschiene (8) nur in einem begrenzten Abschnitt innerhalb des oberen Rahmenprofils (3.1) angeordnet ist.

7. Dusche nach Anspruch 6, **dadurch gekennzeichnet, dass** der begrenzte Abschnitt annähernd mittig innerhalb des oberen Rahmenprofils (3.1) angeordnet ist und parallel zur anderen Führungsschiene (8) verläuft, die innerhalb dieses Abschnitts folgenden Verlauf aufweist: oberer geradliniger, horizontaler Verlauf (a), eine neben diesem angeordnete Vertiefung, wobei die Vertiefung einen unteren geradlinigen Verlauf (c) und eine ansteigende Rampe (b) aufweist, die sich bis zu einem oberen Verlauf (a) erstreckt.

8. Dusche nach den Ansprüchen 1 und 2, **dadurch gekennzeichnet, dass** innerhalb des oberen Rahmenprofils (3.1) mindestens zwei höhenversetzt übereinander, parallel verlaufende Führungsschienen (8, 9) vorgesehen sind, wobei mindestens eine Rolle (4) in der oberen Führungschiene (8) und mindestens eine weitere Rolle (5) in der unteren Führungsschiene (9) verläuft, wobei die Beschläge (6, 7) zur Verbindung der Rollen (4, 5) oder Gleiter mit dem Türflügel (2) unterschiedlich lang ausgebildet sind und die Führungsschienen (8, 9) in Bezug auf die Anordnung von Rampen (b) und Vertiefungen einen voneinander abweichenden Verlauf aufweisen.

9. Dusche nach Anspruch 1, **dadurch gekennzeichnet, dass** die Führungsschienen (8, 9) derart ausgebildet sind, dass die voneinander beabstandeten Rollen oder Gleiter (4, 5) im geschlossen Zustand des Türflügels (2) in einer Vertiefung c der Führungsschienen (8, 9) ruhen und bei Öffnung des Türflügels einer schräg oder kurvenartigen ansteigenden Rampe (b) bis zu einem oberen horizontalen geradlinigen Verlauf (a) folgen.

## Claims

1. Shower with a shower partition, which comprises at least one door leaf, which may be moved with the aid of rollers or sliders arranged separately from one another on the upper edge of the door leaf, which can be moved by engagement in guide rails of an upper frame profile, wherein the rollers or sliders are fixed to the door leaf by means of fittings, **characterised in that**, for the support of each roller or each slider (4,5) of the door leaf (2), the guide rails exhibit an upper straight horizontal run (a) and a recess arranged next thereto, wherein the recess comprises a lower straight horizontal run (c) and a rising ramp (b), wherein the ramp extends between the lower run (c) and the upper run (a), as a result of which the rollers or sliders (4,5) and hence the door leaf (2) on the guide run may be raised and/or lowered during an opening or closing process.

2. Shower according to claim 1, **characterised in that** the rollers or sliders (4,5) are provided over their circumference with at least one guide groove (4.1, 5.1).

3. Shower according to claims 1 and 2, **characterised in that** a plurality of guide rails (8,9) are provided running parallel next to one another.

4. Shower according to claims 1 to 3, **characterised in that** at least two guide rails (8,9) running parallel to one another and at least two rollers (4,5) spaced apart from one another are provided, wherein the roller (4) runs on the guide rail (9) and the roller (5) runs on the guide rail (8), and the guide rails (8,9) rise on the side facing the frame profile (3.3) out of the lower straight run (c) in parallel, obliquely and/or in a curved manner as a rising ramp (b), wherein the rising ramp (b) extends between the lower recess run (c) and the upper ramp run (a), and then runs, in sections, straight and horizontally on the upper run (a), wherein the upper run (a) of the guide rail (9) continues as far as the side of the frame profile (3.2), while, with the guide rail (8), a vertical falling recess is arranged next to the upper run (a), wherein the recess exhibits a lower straight horizontal recess run (c) and a ramp (b) rising to the upper run (a), wherein the upper run (a) continues horizontally and in a straight line and parallel to the upper run (a) of the guide rails (9) as far as the side of the frame profile (3.2).

5. Shower according to claim 1, **characterised in that** a roller (4) is configured as a double roller with at least two circumferential guide grooves (4.1, 4.2) arranged parallel to one another, and a further roller (5) is configured as a single roller with a circumferential guide groove (5.1), wherein at least two guide rails (8,9) running parallel to one another are provided, wherein one guide rail (8) runs with a changing course of run from straight horizontal upper runs (a), obliquely rising ramps (b), falling recesses (c), and vertical falling recesses over the entire width of the upper frame profile (3.1), while the other guide rail (9) is configured only as straight and horizontal, wherein its height corresponds to the upper run (a) of the guide rail (8).

6. Shower according to claims 1 and 5, **characterised in that** the guide rail (9) is arranged with the same consistent straight horizontal upper run (a) parallel to the other guide rail (8) only in one limited section inside the upper frame profile (3.1).

7. Shower according to claim 6, **characterised in that** the limited section is arranged approximately centrally inside the upper frame profile (3.1) and runs parallel to the other guide rail (8), which inside this section comprises the following run: Upper straight horizontal run (a), a recess arranged next to this, wherein the recess comprises a lower straight run (c) and a rising ramp (b), which extends as far as an upper run (a).

8. Shower according to claims 1 and 2, **characterised in that**, inside the upper frame profile (3.1), at least two guide rails (8,9) are provided, height-offset to one another, running parallel, wherein at least one roller (4) runs in the upper guide rail (8) and at least one further roller (5) runs in the lower guide roller (9), wherein the fittings (6,7) for connecting the rollers (4,5) or sliders with the door leaf (2) are configured as being of different lengths, and the guide rollers (8,9) are configured with runs which differ from one another in relation to the arrangement of rising ramps (b) and falling recesses.

9. Shower according to claim 1, **characterised in that** the guide rails (8,9) are configured in such a way that the rollers or sliders (4,5) spaced at a distance from one another, in the closed state of the door leaf (2) rest in a recess c of the guide rails (8,9), and, when the door leaf is opened, follow an oblique or curved rising ramp (b) as far as an upper horizontal straight run (a).

## Revendications

1. Douche comprenant une séparation de douche, qui comprend au moins un battant de porte, qui peut être coulissé à l'aide de galets ou de patins disposés à distance les uns des autres au niveau de l'arête supérieure du battant de porte, lesquels viennent en prise avec des rails de guidage d'un profil de cadre supérieur, sachant que les galets ou les patins sont reliés, par l'intermédiaire de ferrures, au battant de porte, **caractérisée en ce que** le rail de guidage présente une extension (a) horizontale rectiligne supérieure et un renfoncement disposé à côté de celle-ci en vue du soutien de chaque galet ou de chaque patin (4, 5) du battant de porte (2), sachant que le renfoncement présente une extension (c) horizontale rectiligne inférieure et une rampe (b) ascendante, sachant que la rampe s'étend entre l'extension (c) inférieure et l'extension (a) supérieure, ce qui permet de relever et/ou d'abaisser les galets ou patins (4, 5) et, ce faisant, le battant de porte (2) dans l'extension de rail lors de l'opération d'ouverture ou de fermeture.

2. Douche selon la revendication 1, **caractérisée en ce que** les galets ou les patins (4, 5) sont pourvus, sur leur périphérie, d'au moins une rainure de guidage (4.1, 5.1).

3. Douche selon les revendications 1 et 2, **caractérisée en ce que** sont prévus plusieurs rails de guidage (8, 9) s'étendant de manière parallèle les uns par rapport aux autres.

4. Douche selon les revendications 1 à 3, **caractérisée en ce que** sont prévus au moins deux rails de guidage (8, 9) s'étendant de manière parallèle l'un par rapport à l'autre et au moins deux galets (4, 5) espacés l'un de l'autre, sachant que le galet (4) s'étend sur le rail de guidage (9) et que le galet (5) s'étend sur le rail de guidage (8), et **en ce que** les rails de guidage (8, 9) montent sous la forme d'une rampe (b) sur le côté orienté en direction du profil de cadre (3.3) en partant de l'extension (c) rectiligne inférieure, de manière parallèle à l'oblique et/ou à la manière d'une courbe, sachant que la rampe (b) s'étend entre l'extension (c) inférieure et l'extension (a) supérieure et s'étend alors par endroits de manière rectiligne et de manière horizontale sur l'extension (a) supérieure, sachant que l'extension (a) supérieure du rail de guidage (9) se poursuit jusqu'au côté du profil de cadre (3.2), tandis que dans le cas du rail de guidage (8), un renfoncement descendant de manière verticale est disposé à côté de l'extension (a) supérieure, sachant que le renfoncement présente une extension (c) horizontale rectiligne inférieure et une rampe (b) ascendante par rapport à l'extension (a) supérieure, sachant que l'extension (a) supérieure se poursuit de manière horizontale et rectiligne et de manière parallèle par rapport à l'extension (a) supérieure, du rail de guidage (9) jusqu'au côté du profil de cadre (3.2).

5. Douche selon la revendication 1, **caractérisée en ce qu'**un galet (4) est réalisé sous la forme d'un galet double pourvu d'au moins deux rainures de guidage (4.1,4.2) périphériques disposées de manière parallèle l'une par rapport à l'autre, et **en ce qu'**un autre galet (5) est réalisé sous la forme d'un galet simple pourvu d'une rainure de guidage (5.1) périphérique, sachant que sont prévus au moins deux rails de guidage (8, 9) s'étendant de manière parallèle l'un par rapport à l'autre, sachant qu'un rail de guidage (8) s'étend, selon une extension en alternance, depuis des extensions (a) supérieures horizontales rectilignes, depuis des rampes (b) ascendantes à l'oblique, depuis des extensions (c) inférieures et des renfoncements descendants de manière verticale sur toute la largeur du profil de cadre (3.1) supérieur, tandis que l'autre rail de guidage (9) est réalisé seulement de manière rectiligne et horizontale, sachant que la hauteur de ce dernier correspond à l'extension (a) supérieure du rail de guidage (8).

6. Douche selon la revendication 1 et 5, **caractérisée en ce que** le rail de guidage (9) présentant l'extension (a) supérieure horizontale rectiligne restant constante est disposé, de manière parallèle par rapport à l'autre rail de guidage (8), seulement dans une section délimitée à l'intérieur du profil de cadre (3.1) supérieur.

7. Douche selon la revendication 6, **caractérisée en ce que** la section délimitée est disposée de manière approximative au centre à l'intérieur du profil de cadre (3.1) supérieur et s'étend de manière parallèle par rapport à l'autre rail de guidage (8), qui présente, à l'intérieur de ladite section, l'extension qui suit : une extension (a) horizontale rectiligne supérieure, un renfoncement disposé à côté de cette dernière, sachant que le renfoncement présente une extension (c) rectiligne inférieure et une rampe (b) ascendante, qui s'étend jusqu'à une extension (a) supérieure.

8. Douche selon les revendications 1 et 2, **caractérisée en ce que** sont prévus, à l'intérieur du profil de cadre (3.1) supérieur, au moins deux rails de guidage (8, 9) s'étendant de manière parallèle et l'un au-dessus de l'autre selon un décalage en hauteur, sachant qu'au moins un galet (4) s'étend dans le rail de guidage (8) supérieur et qu'au moins un autre galet (5) s'étend dans le rail de guidage (9) inférieur, sachant que les ferrures (6, 7) servant à relier les galets (4, 5) ou les patins au battant de porte (2) sont réalisées avec des longueurs différentes et que les rails de guidage (8, 9) présentent une extension différente l'une de l'autre par rapport à la disposition de rampes (b) et de renfoncements.

9. Douche selon la revendication 1, **caractérisée en ce que** les rails de guidage (8, 9) sont réalisés de telle manière que les galets ou patins (4, 5) espacés les uns des autres reposent, dans l'état fermé du battant de porte (2), dans un renfoncement c des rails de guidage (8, 9) et suivent, lors de l'ouverture du battant de porte, une rampe (b) ascendante à l'oblique ou à la manière d'une courbe jusqu'à une extension (a) rectiligne horizontale supérieure.
